# EUROPÄISCHE PATENTSCHRIFT

(11) **EP 2 336 433 B1**
(45) Veröffentlichungstag und Bekanntmachung des Hinweises auf die Patenterteilung: **01.07.2015**
(21) Anmeldenummer: 09405223.0
(22) Anmeldetag: 16.12.2009
(51) Int. Cl.: E03D 5/02

(54) **Betätigungsvorrichtung für eine Ablaufgarnitur eines Spülkastens, Spülkasten mit einer solchen Betätigungsvorrichtung sowie Verfahren zum Montieren einer solchen Betätigungsvorrichtung an einem Spülkasten**
Actuating device for a drainage fitting of a cistern, cistern with such a drainage fitting with such an actuating device and method for mounting such a drainage fitting to a cistern
Dispositif d'actionnement pour une garniture d'écoulement d'une chasse d'eau, chasse d'eau dotée d'un tel dispositif d'actionnement ainsi que procédé de montage d'un tel dispositif d'actionnement sur une chasse d'eau

(43) Veröffentlichungstag der Anmeldung: 22.06.2011
(73) Patentinhaber: Geberit International AG, 8645 Jona (CH)
(72) Erfinder: Reichmuth, Peter, 8733 Eschenbach (CH); Eisen, Harald, 8762 Schwanden (CH)
(74) Vertreter: Frischknecht, Harry Ralph

(56) Entgegenhaltungen:
- EP-A1- 0 209 478
- DE-U1- 20 018 835
- DE-U1- 29 510 495
- FR-A1- 2 819 835
- US-B1- 6 425 145

## Beschreibung

Die Erfindung betrifft eine Betätigungsvorrichtung nach dem Oberbegriff des Anspruchs 1.

Die DE-U-295 10 495 offenbart eine gattungsgemässe Betätigungsvorrichtung. Um diese am Spülkasten zu befestigen, ist eine Befestigungsschraube vorgesehen, die in eine Schraubenbefestigung eines Spülmechanismus eingeschraubt wird.

Die EP-A-0 209 478 offenbart eine Betätigungsvorrichtung mit einem Tastengehäuse, das zu seiner Befestigung auf einen Rastring aufsetzbar ist, der an der Unterseite des Spülkastendeckels angeordnet ist und in eine Öffnung des Spülkastendeckels hineinragt.

Die FR-2 819 835 offenbart eine Betätigungsvorrichtung, die ein Tastengehäuse aufweist, das einen nach unten ragenden Gewindeansatz aufweist, der zur Befestigung des Tastengehäuses in ein Joch des Spülmechanismus eingeschraubt wird.

Die US-B-6,425,145 offenbart eine Taste mit integriertem Membranventil, das ein Gehäuse aufweist, das an der Unterseite mit einem Flansch, beispielsweise an einem Spülkastendeckel anliegt.

Eine weitere Betätigungsvorrichtung ist im Stand der Technik aus der EP-A-1 995 386 bekannt geworden. Bei dieser ist das Tastengehäuse mit einer Mutter an einem Spülkastendeckel befestigt. Die Mutter ist auf einen an der Unterseite des Spülkastendeckels vorragenden Teil des Tastengehäuses aufgeschraubt und liegt im montierten Zustand an der Unterseite des Spülkastendeckels an. Die Betätigungsvorrichtung kann mit dem Spülkastendeckel von der Auslaufarmatur abgehoben werden. Eine weitere Betätigungsvorrichtung ist zudem aus der EP-A-0 479 714 des Anmelders bekannt geworden. Bei diesem wird das Tastengehäuse ebenfalls mittels einer Mutter in einer Öffnung eines Spülkastendeckels befestigt. Auch diese Betätigungsvorrichtung kann mit dem Spülkastendeckel von der Auslaufarmatur abgehoben werden. Die genannten beiden Betätigungsvorrichtungen eignen sich insbesondere für Spülkästen aus Keramik.

Der Erfindung liegt die Aufgabe zugrunde, eine Betätigungsvorrichtung der genannten Art zu schaffen, die noch einfacher montierbar ist.

Die Aufgabe ist gemäss Anspruch 1 gelöst. Bei der erfindungsgemässen Betätigungsvorrichtung wird somit das Spannorgan zusammen mit dem Gehäuse in die Öffnung des Spülkastens eingesetzt. Es erübrigt sich somit das nachträgliche Aufbringen einer Befestigungsmutter. Das Spannorgan und das Tastengehäuse können als Einheit ausgebildet und in die genannte Öffnung eingesetzt werden. Das Tastengehäuse wird durch das Spannorgan selbsttätig durch Verspannen an der Wandung des Spülkastens fixiert. Zum Befestigen des Tastengehäuses muss dieses somit lediglich noch von oben in die genannte Öffnung eingesetzt werden. Ein nachträgliches Aufschrauben einer Mutter ist nicht erforderlich. Die Montage wird dadurch wesentlich vereinfacht und kann auch ohne Werkzeug durchgeführt werden.

Weiter ist vorgesehen, dass das Spannorgan im Tastengehäuse verschiebbar gelagert ist. Dadurch ist es insbesondere möglich, das Spannorgan durch Verschieben wieder zu lösen, so dass das Tastengehäuse wieder aus der Öffnung herausgenommen werden kann. Zum Lösen ist insbesondere vorgesehen, dass das Spannorgan im Tastengehäuse nach unten bewegt wird. Die Bewegung erfolgt insbesondere gegen eine rückwirkende Kraft, beispielsweise gegen ein Federelement.

Weiter ist vorgesehen, dass das Spannorgan wenigstens einen Spreizarm bzw. Federschenkel aufweist, mit dem das Tastengehäuse in der Öffnung des Spülkastengehäuses verrastbar ist. Beim Einsetzen des Tastengehäuses wird dieser wenigstens eine Spreizarm bzw. Federschenkel zuerst nach innen ausgelenkt und geht dann vorzugsweise federelastisch in die gespreizte Position über, in welcher das Tastengehäuse an der genannten Wandung verankert ist. Vorzugsweise sind wenigstens zwei solche Spreizarme vorgesehen. Selbstverständlich können auch mehr als zwei solche Spreizarme vorgesehen sein. Diese werden beim Einsetzen des Tastengehäuses zuerst radial nach innen und dann radial nach aussen bewegt.

Nach einer Weiterbildung der Erfindung ist vorgesehen, dass im Tastengehäuse wenigstens eine Drückerstange gelagert ist, welche zur Spülauslösung mit der Taste nach unten bewegbar ist. Diese Drückerstange ist begrenzt verstellbar im Tastengehäuse gelagert. An einem unteren Ende ist diese Drückerstange mit der Auslaufgarnitur im Eingriff. Am oberen Ende liegt die Drückerstange an der Taste an. Vorzugsweise sind zwei solche Drückerstangen im Tastengehäuse gelagert. Die eine dieser Drückerstangen dient zur Auslösung einer Teilspülung und die andere Drückerstange zur Auslösung einer Vollspülung.

Die wenigstens eine Drückerstange ist vorzugsweise mit Drehrastmitteln versehen. Diese Drehrastmittel ermöglichen es, die Drückerstange in einer eingestellten Position durch eine Drehung um ihre Längsachse zu fixieren. Zum Lösen kann die Drückerstange in der umgekehrten Drehrichtung um ihre Längsachse gedreht werden. Solche Drehrastmittel sind an sich bekannt.

Gemäss einer Weiterbildung der Erfindung ist vorgesehen, dass das Tastengehäuse im Wesentlichen topfförmig ausgebildet ist und an einem oberen Rand einen nach aussen vorspringenden Flansch aufweist, der mit dem Spannorgan gegen eine Aussenseite der genannten Wandung des Spülkastens spannbar ist. Dies ermöglicht eine besonders geeignete Fixierung des Tastengehäuses in der genannten Öffnung. Durch die Spannkraft des Spannorgans wird die Taste an der genannten Aussenseite angepresst. Das Tastengehäuse bleibt dadurch dauernd fixiert.

Die Erfindung betrifft zudem einen Spülkasten mit einer solchen Betätigungsvorrichtung. Die Betätigungsvorrichtung ist insbesondere in einem Deckel des Spülkastens montiert. Der Spülkasten ist beispielsweise ein solcher aus Keramik.

Beim Montieren der Betätigungsvorrichtung wird das Tastengehäuse mit dem Spannorgan von oben in die Öffnung des Spülkastengehäuses eingesetzt und mit dem Spannorgan in dieser Öffnung befestigt. Das Tastengehäuse wird somit zusammen mit dem Spannorgan von oben in die Öffnung eingesetzt. Das Spannorgan befestigt das Tastengehäuse in der genannten Öffnung. Nach der Befestigung des Tastengehäuses wird vorzugsweise die wenigstens eine Drückerstange bezüglich der Auslaufgarnitur eingestellt. Vorzugsweise ist hierbei an der wenigstens einen Drückerstange ein Anschlagelement angeordnet, das mit der Drückerstange nach unten bewegt und an einem oberen Ende der Auslaufgarnitur positioniert wird. Dies ermöglicht eine besonders präzise Einstellung der wenigstens einen Drückerstange. Ist die Position der Drückerstange eingestellt, so wird diese vorzugsweise mittels einer Drehrastbewegung fixiert. Diese Fixierung könnte nötigenfalls einfach gelöst und die Drückerstange neu eingestellt werden.

Weitere vorteilhafte Merkmale ergeben sich aus den abhängigen Patentansprüchen, der nachfolgenden Beschreibung sowie der Zeichnung. Ein Ausführungsbeispiel der Erfindung wird nachfolgend anhand der Zeichnung näher erläutert. Es zeigen:
- Fig. 1: ein Schnitt durch einen Oberteil eines Spülkastens, wobei das Drückergehäuse zusammen mit zwei Drückerstangen in eine Öffnung des Spülkastens eingesetzt ist,
- Fig. 2: ein Schnitt gemäss Fig. 1, wobei die beiden Drückerstangen auf Anschlag positioniert sind,
- Fig. 3: ein Schnitt gemäss Fig. 1, wobei die beiden Drückerstangen in der eingestellten Position fixiert sind,
- Fig. 4: ein Schnitt gemäss Fig. 1, wobei die Betätigungsvorrichtung vollständig montiert ist,
- Fig. 5: ein Schnitt gemäss Fig. 1, wobei die Taste der Betätigungsvorrichtung zu einer Spülauslösung nach unten bewegt wurde und
- Fig. 6 bis 10: schematisch die einzelnen Schritte beim Befestigen des Tastengehäuses in einer Öffnung des Spülkastens.

Der in Fig. 1 lediglich teilweise gezeigte Spülkasten 1 besitzt ein Spülkastengehäuse 4 und einen Deckel 45. Eine Wandung 12 des Deckels 45 besitzt eine beispielsweise kreisrunde Öffnung 11, in die eine Betätigungsvorrichtung 2 eingesetzt ist. Bei dieser Betätigungsvorrichtung 2 ist die in Fig. 4 gezeigte Taste 37 noch nicht aufgesetzt. Innerhalb des Spülkastengehäuses 4 ist eine an sich bekannte Ablaufgarnitur 3 gelagert, die an einem unteren Ende ein hier nicht gezeigtes Auslaufventil besitzt, das mit der Betätigungsvorrichtung 2 für eine Spülauslösung geöffnet werden kann. In einem Innenraum 5 des Spülkastengehäuses 4 vorhandenes Spülwasser wird dadurch beispielsweise in eine hier nicht gezeigte Klosettschüssel abgelassen. Die Ablaufgarnitur 3 ist so ausgebildet, dass wahlweise eine Teilspülung oder eine Vollspülung möglich ist. Entsprechend besitzt die Betätigungsvorrichtung eine erste Drückerstange 14 und eine zweite Drückerstange 15. Die erste Drückerstange 14 wirkt mit einem ersten Schieber 7 und die zweite Drückerstange 15 mit einem zweiten Schieber 8 der Ablaufgarnitur 3 zusammen. Diese Schieber 7 und 8 sind in einem Armaturenteil 6 gelagert und können gegen die rückwirkende Kraft einer Feder 9 nach unten bewegt werden. Zum Öffnen des Ventils ist ein Hebel 10 vorgesehen. Die Taste 37 besitzt entsprechend einen ersten Tastenteil 38 und einen zweiten Tastenteil 39. Wird lediglich der erste Tastenteil 38 nach unten bewegt, so wird entsprechend die erste Drückerstange 14 zur Auslösung einer Teilspülung nach unten bewegt. Wird der zweite Tastenteil 31 nach unten bewegt, so wird der erste Tastenteil 38 mitgenommen und beide Drückerstangen 14 und 15 werden zur Auslösung einer Vollspülung nach unten bewegt. Die Betätigungsvorrichtung 2 kann auch so ausgebildet sein, dass lediglich eine Vollspülung möglich ist. Entsprechend besitzt eine solche Betätigungsvorrichtung 2 lediglich eine Drückerstange.

Die Betätigungsvorrichtung 2 besitzt ein Tastengehäuse 13, in welchem ein Spannorgan 18 gelagert ist. Mit diesem Spannorgan 18 kann das Tastengehäuse 13 in der Öffnung 11 befestigt werden. Dies wird nachfolgend anhand der Fig. 6 bis 10 näher erläutert. Das Tastengehäuse 13 und das Spannorgan 18 sind zum einfachen Verständnis hier schematisch dargestellt.

Wie die Fig. 6 zeigt, besitzt das Tastengehäuse 13 an einem oberen Rand einen nach aussen ragenden Flansch 21. Von diesem ragt eine beispielsweise zylindrische Seitenwand 22 nach unten. Die Seitenwand 22 besitzt seitliche Öffnungen 23 und ist an einem Boden 27 angeformt, in dem ein Spannorgan 18 verschiebbar gelagert ist. Hierzu besitzt das Spannorgan 18 einen nach unten ragenden Führungsteil 31, der durch eine Öffnung 32 eines Bodens 27 hindurchragt. Zwischen dem Boden 27 und einer Wandung 30 ist ein Federelement 26 angeordnet. Rastnasen 33 am unteren Ende des Führungsteils 31 verhindern, dass das Spannorgan 18 über die in Fig. 6 gezeigte Position angehoben werden kann. Das Spannorgan 18 besitzt zwei gegenüberliegende Federschenkel 24, die in der Position gemäss der Fig. 6 seitlich durch die Öffnungen 23 aus dem Tastengehäuse 13 hinausragen.

Um das Tastengehäuse 13 in der Öffnung 11 zu verankern, wird dieses zusammen mit dem Spannorgan 18 gemäss Fig. 6 in Richtung des Pfeils 25 in die Öffnung 11 eingesetzt. Die beiden Federschenkel 24 werden hierbei gemäss der Fig. 7 federelastisch nach innen ausgelenkt. Das Tastengehäuse 13 wird gemäss Fig. 7 soweit in die Öffnung 11 eingesetzt, dass der Flansch 21 an einer Aussenseite 19 der Wandung 12 des Spülkastens 1 aufliegt. Um das Tastengehäuse 18 in der Öffnung 11 zu verankern, wird nun das Spannorgan 18 an einem Drücker 36 gegen die rückwirkende Kraft des Federelementes 26 nach unten bewegt. Die beiden Federschenkel 24 werden entsprechend ebenfalls nach unten bewegt und verlassen dadurch die Öffnung 11, so dass sie schliesslich gemäss der Fig. 8 sich entspannen und in die gespreizte Ausgangslage gelangen können. Die gespreizten Federschenkel 24 befinden sich damit vollständig unterhalb der Wandung 12. Das Tastengehäuse 13 kann nun nicht mehr aus der Öffnung 11 herausgehoben werden, da die beiden Federschenkel 24 an der Unterseite 20 anstehen. Durch die Spannung des Federelementes 26 werden die Federschenkel 24 gegen die Unterseite 20 gespannt. Entsprechend wird der Flansch 21 an der Aussenseite 19 angepresst.

Aus der in Fig. 8 gezeigten Position kann das Spannorgan 18 am Drücker 36 noch weiter nach unten bewegt werden, bis die Wandung 30 am Boden 27 anliegt. Bei dieser Bewegung werden die beiden Federschenkel 24 durch einen Anschlag an der Seitenwand 22 radial nach innen bewegt. Gleichzeitig wird das Spannorgan 18 an einem Rastteil 28 des Bodens 27 verrastet. Der Rastteil 28 rastet hierbei in eine Öffnung 29 der Wandung 30 ein. Da die beiden Federschenkel 24 nach innen verschwenkt sind, kann das Tastengehäuse 13 gemäss Fig. 10 in Richtung des Pfeils 34 aus der Öffnung 11 herausgezogen werden. Durch Lösen des Rastteils 28 kann das Spannorgan 18 wieder in die in Fig. 6 gezeigte Ausgangslage gebracht werden. Das Tastengehäuse 13 kann hierauf wieder neu montiert werden.

Das in Fig. 1 gezeigte Tastengehäuse 13 wurde gemäss den Fig. 6 bis 8 montiert. Die beiden Drückerstangen 14 und 15, die in den Fig. 6 bis 10 aus zeichnerischen Gründen weggelassen sind, müssen nun bezüglich der Ablaufgarnitur 3 positioniert werden. Hierbei sind die Drückerstangen 14 und 15 in einer Kulisse 41 verstellbar gelagert. Zur Lagerung sind zwei Führungsteile 42 und 43 vorgesehen. Das erste Führungsteil 42 nimmt die erste Drückerstange 14 und das zweite Führungsteil 43 die zweite Drückerstange 15 auf. Diese Führungsteile 42 und 43 sind in der Kulisse 41 vertikal verschiebbar gelagert. Zum Einstellen der Drückerstangen 14 und 15 werden diese um ihre Längsachse gedreht, so dass sie mit dem Führungsteil 42 bzw. 43 entrastet und jeweils in Längsrichtung in die in Fig. 2 gezeigte Position nach unten bewegt. An den Drückerstangen 14 und 15 angeordnete Anschlagelemente 16 werden hierbei ebenfalls nach unten bewegt. Die gewünschte Position ist erreicht, sobald diese Anschlagelemente 16 am Armaturenteil 6 aufliegen. Die beiden Drückerstangen 14 und 15 werden nun jeweils um ihre Längsachse beispielsweise um 90° gedreht, so dass sie mit dem ersten Führungsteil 42 bzw. dem zweiten Führungsteil 43 verrastet werden. Die beiden Anschlagelemente 16 werden ebenfalls verschwenkt und bilden in der verschwenkten Position keinen Anschlag mehr. Die beiden Drückerstangen 14 und 15 sind nun bezüglich der Ablaufgarnitur 3 bzw. bezüglich der beiden Schieber 7 und 8 genau positioniert. Diese Positionen sind in der Fig. 3 gezeigt.

Als nächstes werden nun die Tastenteile 38 und 39 auf die beiden Drückerstangen 14 und 15 aufgesetzt bzw. in das Tastengehäuse 13 eingesetzt. Durch Drücken beider Tastenteile 38 und 39 bzw. des ersten Tastenteils 38 kann eine Spülung ausgelöst werden. Die Taste 37 überragt wie ersichtlich die Aussenseite 19 des Spülkastengehäuses 4. Dies ist jedoch nicht zwingend. Die Taste 37 könnte auch bezüglich der Aussenseite 19 oder bezüglich einer Blende 44 des Tastengehäuses bündig sein. Die Blende 44 ist wie ersichtlich ringförmig ausgebildet und deckt das Tastengehäuse 13 ab. Die Fig. 5 zeigt noch die Betätigungsvorrichtung 2 nach der Auslösung einer Vollspülung. Die Taste 37 befindet sich nun in einer unteren Position. Die Federelemente 40 sind gespannt, so dass die Taste 37 wieder in die in Fig. 4 gezeigte Position zurückgeht, sobald sie losgelassen wird.

### BEZUGSZEICHENLISTE

- 1: Spülkasten
- 2: Betätigungsvorrichtung
- 3: Ablaufgarnitur
- 4: Spülkastengehäuse
- 5: Innenraum
- 6: Armaturteil
- 7: erster Schieber
- 8: zweiter Schieber
- 9: Federelement
- 10: Hebel
- 11: Öffnung
- 12: Wandung
- 13: Tastengehäuse
- 14: erste Drückerstange
- 15: zweite Drückerstange
- 16: Anschlagelement
- 17: Ausnehmung
- 18: Spannorgan
- 19: Aussenseite
- 20: Innenseite
- 21: Flansch
- 22: Seitenwand
- 23: Öffnung
- 24: Federschenkel
- 25: Pfeil
- 26: Federelement
- 27: Boden
- 28: Rastteil
- 29: Öffnung
- 30: Wandung

- 31: Führungsteil
- 32: Öffnung
- 33: Rastnase
- 35: Pfeil
- 36: Drücker
- 37: Taste
- 38: erster Tastenteil
- 39: zweiter Tastenteil
- 40: Federelement
- 41: Kulisse
- 42: erstes Führungsteil
- 43: zweites Führungsteil
- 44: Blende
- 45: Deckel
- 46: Behälter

## Patentansprüche

1. Betätigungsvorrichtung für eine Ablaufgarnitur eines Spülkastens, mit einem Tastengehäuse (13) mit einem Boden (27) und einer sich dem Boden (27) anschliessenden Seitenwand (22), in dem zur Spülauslösung wenigstens eine Taste (37) gelagert ist und mit Befestigungsmitteln zum Befestigen des Tastengehäuses (13) in einer Öffnung (11) einer Wandung (12) des Spülkastens (1), wobei die Befestigungsmittel ein am Tastengehäuse (13) angeordnetes Spannorgan (18) aufweisen, das zusammen mit dem Tastengehäuse (13) in die genannte Öffnung (11) einführbar ist und mit dem das Tastengehäuse (13) in dieser Öffnung (11) befestigbar ist, **dadurch gekennzeichnet,**
**dass** das Spannorgan (18) wenigstens einen Federschenkel (24) aufweist, mit dem das Tastengehäuse (13) in der Öffnung (11) des Spülkastens (1) verrastbar ist, wobei beim Einsetzen des Tastengehäuses in die Öffnung der Federschenkel (24) nach innen ausgelenkt und anschliessend in eine gespreizte Position übergeht,
**dass** das Spannorgan (18) im Tastengehäuse (13) verschiebbar gelagert ist, dass die Befestigungsmittel wenigstens ein Federelement (26) aufweisen, mit dem das Tastengehäuse (13) gegen die Wandung (12) des Spülkastens (1) spannbar ist, wobei das Federelement (26) zwischen dem Tastengehäuse (13) und dem Spannorgan (18) angeordnet ist und wobei durch die Spannung des Federelementes (26) die Federschenkel (24) gegen die Unterseite (20) des Spülkastens (1) gespannt werden,
**dass** der Boden (27) ein Rastteil (28) aufweist, mit welchem das Spannorgan (18) verrastbar ist, wobei das Rastteil (28) mit einer Öffnung (29) einer Wandung (30) des Spannorgans (18) verrastet, und
**dass** das Spannorgan (18) zum Lösen des Tastengehäuses (13) gegen eine rückwirkende Kraft des Federelementes (26) nach unten verschiebbar ist, wobei das Spannorgan (18) im nach unten bewegten Zustand mit dem Rastteil (28) verrastet, und wobei der wenigstens eine Federschenkel (24) durch einen Anschlag an der Seitenwand (22) des Tastengehäuses (13) radial nach innen bewegt werden, so dass das Tastengehäuse aus der Öffnung (11) herausziehbar ist und dass durch Lösen des Rastteils (28) das Spannorgan in die Ausgangslage gebracht wird.

2. Betätigungsvorrichtung nach Anspruch 1, **dadurch gekennzeichnet, dass** zwischen Spannorgan (18), insbesondere zwischen dessen Boden (30) und dem Boden des Tastengehäuses (27) das Federelement (26) angeordnet ist.

3. Betätigungsvorrichtung nach einem der Ansprüche 1 bis 2, **dadurch gekennzeichnet, dass** im Tastengehäuse (13) wenigstens eine Drückerstange (14, 15) gelagert ist, welche zur Spülauslösung mit der Taste (37) nach unten bewegbar ist.

4. Betätigungsvorrichtung nach Anspruch 3, **dadurch gekennzeichnet, dass** die wenigstens eine Drückerstange (14, 15) in Längsrichtung mit Drehrastmitteln fixierbar ist.

5. Betätigungsvorrichtung nach einem der Ansprüche 1 bis 4, **dadurch gekennzeichnet, dass** das Tastengehäuse (13) im Wesentlichen topfförmig ausgebildet ist und an einem oberen Rand einen nach aussen vorspringenden Flansch (21) aufweist, der mit dem Spannorgan (18) gegen eine Aussenseite (19) der genannten Wandung (12) des Spülkastens (1) spannbar ist.

6. Betätigungsvorrichtung nach einem der Ansprüche 1 bis 5, **dadurch gekennzeichnet, dass** das Spannorgan (18) innerhalb des Tastengehäuses (13) gelagert ist.

7. Spülkasten mit einer Betätigungsvorrichtung nach einem der Ansprüche 1 bis 6.

8. Verfahren zum Montieren einer Betätigungsvorrichtung nach einem der Ansprüche 1 bis 6 an einem Spülkasten, **dadurch gekennzeichnet, dass** das Tastengehäuse (13) zusammen mit dem Spannorgan (18) von oben in die Öffnung (11) des Spülkastens (1) eingesetzt und mit dem Spannorgan (18) in dieser Öffnung (11) befestigt wird.

9. Verfahren nach Anspruch 8, **dadurch gekennzeichnet, dass** nach der Befestigung des Tastengehäuses (13) wenigstens eine Drückerstange (14, 15) auf die Auslaufgarnitur (3) des Spülkastens eingestellt wird, wobei diese in ihrer Längsrichtung verstellt und schliesslich fixiert wird.

## Claims

1. Actuating device for a drainage fitment of a cistern, with a push-button housing (13) with a base (27) and a side wall (22) adjoining the base (27) in which at least one push-button (37) for releasing a flush is mounted, and with fastening means for fastening the push-button housing (13) in an opening (11) of a wall (12) of the cistern (1), wherein the fastening means have a tension member (18) which is mounted on the push-button housing (13) and which together with the push-button housing (13) can be introduced into the said opening (11) and with which the push-button housing (13) can be fastened in this opening (11), **characterized in that** the tension member (18) has at least one spring arm (24) with which the push-button housing (13) can be locked in the opening (11) of the cistern (1), wherein on inserting the push-button housing into the opening the spring arm (28) is deflected inwards and then changes into an expanded position, that the tension member (18) is mounted displaceably in the push-button housing (13), that the fastening means have at least one spring element (26) with which the push-button housing (13) can be tensioned against the wall (12) of the cistern (1), wherein the spring element (26) is mounted between the push-button housing (13) and the tension member (18), and wherein the spring arms (24) are tensioned against the underneath side (20) of the cistern (1) through the tension of the spring element (26), that the base (27) has a detent part (28) with which the tension member (18) can be locked, wherein the detent part (28) locks with an opening (29) of a wall (30) of the tension member (18), and that the tension member (18) for releasing the push-button housing (13) can be moved downwards against a counteractive force of the spring element (26), wherein the tension member (18) when moved downwards engages with the detent part (28), and wherein the at least one spring arm (24) is moved radially inwards through a stop on the side wall (22) of the push-button housing (13), so that the push-button housing can be drawn out of the opening (11), and that by releasing the detent part (28) the tension member is brought into the starting position.

2. Actuating device according to Claim 1, **characterized in that** the spring element (26) is mounted between the tension member (18), more particularly between the base (30) thereof and the base of the push-button housing (27).

3. Actuating device according to one of Claims 1 to 2, **characterized in that** at least one presser rod (14, 15) is mounted in the push-button housing (13) and can be moved downwards with the push-button (37) for releasing the flush.

4. Actuating device according to Claim 3, **characterized in that** the at least one presser rod (14, 15) can be fixed in the longitudinal direction with rotational detent means.

5. Actuating device according to one of Claims 1 to 4, **characterized in that** the push-button housing (13) is formed substantially pot-shaped and has at an upper edge an outwardly projecting flange (21) which can be tensioned with the tension member (18) against an outer side (19) of the said wall (12) of the cistern (1).

6. Actuating device according to one of Claims 1 to 5, **characterized in that** the tension member (18) is mounted inside the push-button housing (13).

7. Cistern with an actuating device according to one of Claims 1 to 6.

8. Method for mounting an actuating device according to one of Claims 1 to 6 on a cistern, **characterized in that** the push-button housing (13) is inserted together with the tension member (18) from above into the opening (11) of the cistern (1) and is fixed with the tension member (18) in this opening (11).

9. Method according to Claim 8, **characterized in that** after fastening the push-button housing (13), at least one presser rod (14, 15) is set on the drainage fitment (3) of the cistern, is adjusted in its longitudinal direction and finally fixed.

## Revendications

1. Dispositif d'actionnement pour une garniture d'écoulement d'une chasse d'eau, comprenant un boîtier de boutons (13) avec un fond (27) et une paroi latérale (22) se raccordant au fond (27), dans lequel boîtier, pour déclencher la chasse, est monté au moins un bouton (37), et comprenant des moyens de fixation pour fixer le boîtier de boutons (13) dans une ouverture (11) d'une paroi (12) de la chasse d'eau (1), les moyens de fixation présentant un organe de serrage (18) disposé sur le boîtier de boutons (13), lequel peut être introduit conjointement avec le boîtier de boutons (13) dans ladite ouverture (11) et avec lequel le boîtier de boutons (13) peut être fixé dans cette ouverture (11), **caractérisé en ce que** l'organe de serrage (18) présente au moins une branche de ressort (24) avec laquelle le boîtier de boutons (13) peut être encliqueté dans l'ouverture (11) de la chasse d'eau (1), la branche de ressort (24), lors de l'insertion du boîtier de boutons dans l'ouverture, étant déviée vers l'intérieur et passant ensuite dans une position écartée,
l'organe de serrage (18) est monté de manière déplaçable dans le boîtier de boutons (13),
les moyens de fixation présentent au moins un élément de ressort (26) avec lequel le boîtier de boutons (13) peut être serré contre la paroi (12) de la chasse d'eau (1), l'élément de ressort (26) étant disposé entre le boîtier de boutons (13) et l'organe de serrage (18) et les branches de ressort (24) étant serrées, sous l'effet de la tension de l'élément de ressort (26), contre le côté inférieur (20) de la chasse d'eau (1),
le fond (27) présente une partie d'encliquetage (28) avec laquelle l'organe de serrage (18) peut être encliqueté, la partie d'encliquetage (28) s'encliquetant avec une ouverture (29) d'une paroi (30) de l'organe de serrage (18), et
l'organe de serrage (18), pour desserrer le boîtier de boutons (13), peut être déplacé vers le bas à l'encontre d'une force de rétroaction de l'élément de ressort (26), l'organe de serrage (18) s'encliquetant avec la partie d'encliquetage (28) dans l'état déplacé vers le bas et l'au moins une branche de ressort (24) étant déplacée radialement vers l'intérieur par une butée contre la paroi latérale (22) du boîtier de boutons (13), de sorte que le boîtier de boutons puisse être ressorti de l'ouverture (11) et que l'organe de serrage, par desserrage de la partie d'encliquetage (28), soit amené dans la position de départ.

2. Dispositif d'actionnement selon la revendication 1, **caractérisé en ce qu'**entre l'organe de serrage (18), en particulier entre son fond (30), et le fond du boîtier de boutons (27), est disposé l'élément de ressort (26).

3. Dispositif d'actionnement selon l'une quelconque des revendications 1 à 2, **caractérisé en ce que** dans le boîtier de boutons (13) est montée au moins une tige poussoir (14, 15) qui peut être déplacée vers le bas avec le bouton (37) en vue du déclenchement de la chasse.

4. Dispositif d'actionnement selon la revendication 3, **caractérisé en ce que** l'au moins une tige poussoir (14, 15) peut être fixée dans la direction longitudinale avec des moyens d'encliquetage rotatifs.

5. Dispositif d'actionnement selon l'une quelconque des revendications 1 à 4, **caractérisé en ce que** le boîtier de boutons (13) est réalisé essentiellement en forme de pot et présente, au niveau d'un bord supérieur, une bride faisant saillie vers l'extérieur (21), laquelle peut être serrée avec l'organe de serrage (18) contre un côté extérieur (19) de ladite paroi (12) de la chasse d'eau (1).

6. Dispositif d'actionnement selon l'une quelconque des revendications 1 à 5, **caractérisé en ce que** l'organe de serrage (18) est monté à l'intérieur du boîtier de boutons (13).

7. Chasse d'eau comprenant un dispositif d'actionnement selon l'une quelconque des revendications 1 à 6.

8. Procédé de montage d'un dispositif d'actionnement selon l'une quelconque des revendications 1 à 6 sur une chasse d'eau, **caractérisé en ce que** le boîtier de boutons (13), conjointement avec l'organe de serrage (18), est inséré par le haut dans l'ouverture (11) de la chasse d'eau (1) et est fixé avec l'organe de serrage (18) dans cette ouverture (11).

9. Procédé selon la revendication 8, **caractérisé en ce qu'**après la fixation du boîtier de boutons (13), au moins une tige poussoir (14, 15) est ajustée sur la garniture d'écoulement (3) de la chasse d'eau, celle-ci étant réglée dans sa direction longitudinale et étant finalement fixée.
